# EUROPÄISCHE PATENTSCHRIFT

(11) **EP 0 795 186 B1**
(45) Veröffentlichungstag und Bekanntmachung des Hinweises auf die Patenterteilung: **17.06.1998**
(21) Anmeldenummer: 95936948.9
(22) Anmeldetag: 22.11.1995
(51) Int. Cl.: H01H 50/64

(54) **ELEKTROMAGNETISCHES SCHALTGERÄT**
ELECTROMAGNET SWITCH
COMMUTATEUR ELECTROMAGNETIQUE

(30) Priorität: 30.11.1994 DE 4442674
(43) Veröffentlichungstag der Anmeldung: 17.09.1997
(73) Patentinhaber: SIEMENS AKTIENGESELLSCHAFT, 80333 München (DE)
(72) Erfinder: DONHAUSER, Peter, D-92224 Amberg (DE); GÖBEL, Ralph-Ronald, D-92224 Amberg (DE); SCHRÖTHER, Gerhard, D-92224 Amberg (DE); SÖRGEL, Norbert, D-92224 Amberg (DE)
(86) Internationale Anmeldenummer: DE9501627
(87) Internationale Veröffentlichungsnummer: WO9617366

(56) Entgegenhaltungen:
- EP-A- 0 320 686
- CH-A- 227 014
- DE-A- 4 009 427
- DE-B- 1 165 752

## Beschreibung

Die Erfindung bezieht sich auf ein elektromagnetisches Schaltgerät, das eine Kontaktanordnung mit einem Kontaktschieber, einen Magnetantrieb, der einen Spulenkörper, wenigstens eine Spule und einen mit dem Kontaktschieber in Wirkverbindung stehenden Anker aufweist, und einen zur Verschiebung des Kontaktschiebers um eine Lagerstelle schwenkbaren Umlenkhebel umfaßt.

Ein derartiges elektromagnetisches Schaltgerät ist aus der DE-PS 37 43 122 bekannt. Es weist einen Magnetantrieb mit zwei jeweils auf einem Spulenkörper gewickelten Spulen, einen dazwischen angeordneten Dauermagneten, einen eine zentrische Bohrung in dem Spulenkörper und im Dauermagnet durchsetzenden und in axialer Richtung der Spulen hin- und herbewegbaren Hubanker sowie zwei über die Außenseiten der Spulenkörper verlaufende Jochbleche auf. Der Hubanker ist auf einer koaxial zu den Spulen verlaufenden Führungsstange befestigt, die mit ihren Enden durch von den beiden Jochflächen freigelassene Öffnungen verläuft.

Die Hin- und Herbewegung des Hubankers wird über zwei Umlenkhebel auf den Kontaktschieber übertragen. Zur schwenkbaren Lagerung der Umlenkhebel um Schwenkachsen dienen am Spulenkörper angesetzte vorspringende Führungsteile, zwischen denen das untere Jochblech eingeschoben ist und die Aussparungen in den Umlenkhebeln durchsetzen. Jeder Umlenkhebel ist in beiden Richtungen längs der Schwenkachse geführt.

An einem Gehäusesockel angeformte Lagerflächen verhindern ein Ausweichen der Umlenkhebel nach außen. Eine Blattfeder wirkt mit ihrem freien Ende auf den durch die Aussparung im Umlenkhebel hindurchragenden Endabschnitt des Kontaktschiebers ein und spannt diesen in seine Endstellung im stromlosen Zustand der Spule vor.

Der Erfindung liegt die Aufgabe zugrunde, ein elektromagnetisches Schaltgerät der oben genannten Art mit einem für die Montage einfachen Aufbau, insbesondere des Magnetantriebs und der Betätigung des Kontaktschiebers zu schaffen. Ein weiteres Ziel besteht darin, den Magnetantrieb zu verbessern. Diese Aufgabe wird erfindungsgemäß durch das Schaltgerät mit den Merkmalen gemäß Patentanspruch 1 gelöst.

Eine vorteilhafte Ausführungsform des mit dem Dauermagneten ausgestatteten Magnetsystems besteht, wenn dieses hufeisenförmig ausgeführt ist. Besonders vorteilhaft ist es, wenn dieses aus einem ersten Schenkel als Teil eines Jochs und einem Flußblech als zweiten Schenkel gebildet ist und der scheibenförmig ausgeführte Dauermagnet mit seiner ersten Polfäche an dem ersten Schenkel und mit seiner zweiten Polfläche an dem Flußblech anliegt.

Weiterhin ist es vorteilhaft, wenn die Wippe plan ausgebildet ist.

Weitere vorteilhafte Ausbildungen der Erfindung sind den Unteransprüchen 5 bis 10 zu entnehmen.

Ein bevorzugtes Ausführungsbeispiel der Erfindung wird nachstehend anhand einer Zeichnung näher erläutert. Es zeigen:
- FIG 1: einen Längsschnitt durch ein elektromagnetisches Schaltgerät in der EIN-Stellung,
- FIG 2: einen Längsschnitt durch das Schaltgerät gemäß FIG 1 in der AUS-Stellung,
- FIG 3: einen Querschnitt längs der Linie I-I der FIG 1,
- FIG 4: die Draufsicht auf einen Klappanker des elektromagnetischen Schaltgeräts nach FIG 1,
- FIG 5: eine Seitenansicht des Klappankers gemäß FIG 4,
- FIG 6: ein Flußblech.

Das in der Zeichnung dargestellte elektromagnetische Schaltgerät ist in einem Gehäuse 10 untergebracht. In dem in FIG 1,2 unten gezeigten Bereich des Gehäuses 10 sind mehrere Schaltkammern ausgebildet, deren jede zwei miteinander fluchtend angeordnete Festkontakte 11 enthält. Aus FIG 3 ist ersichtlich, daß die Festkontakte 11 zur einen Seite hin Lötstifte 12 und zur anderen Seite Steckanschlüsse 13 aufweisen, die durch die Wandung des Gehäuses 10 im zusammen montierten Zustand hindurchragen. Die Lötstifte 12 dienen zum Einstecken in eine nicht dargestellte Schaltungsplatte, während die Steckanschlüsse 13 für weitere Verbindungen vorgesehen sind. Ein Kontaktschieber 14 ist mit mehreren über Kontaktdruckfedern 15 abgestützten Brückenkontakten 16 versehen, die mit je einem Paar von miteinander fluchtenden Festkontakten 11 zusammenarbeiten.

Im Ausführungsbeispiel gemäß FIG 1, das das elektromagnetische Schaltgerät in der EIN-Stellung zeigt, sind die Festkontakte 11 derart angeordnet und die bewegbaren Brückenkontakte 16 derart vorgespannt, daß sie insgesamt zwei Ruhekontakte mit Doppelunterbrechung und drei Arbeitskontakte mit Doppelunterbrechung bilden.

In dem in FIG 1 oben gezeigten Bereich des Gehäuses 10 ist ein Magnetantrieb untergebracht. Er umfaßt eine Spule 18 mit einem Spulenkörper 17, einen Kern 19 sowie ein Joch 20 aus Weicheisen, einen Dauermagneten 21 und ein Flußblech 22. Der Kern 19 ist stangenförmig mit rundem oder eckigem Querschnitt ausgebildet und mit der Spule 17,18 verbunden. Im vorliegenden Ausführungsbeispiel ist der Kern 19 im Spulenkörper 17 zentrisch gelagert. Der Kern 19 steht zu beiden Seiten des Spulenkörpers 17 an den Flanschen 23,24 über. Mit dem am Flansch 23 vorragenden Ende des Kerns 19 ist das Joch 20 verbunden. Das Joch 20 ist derart geformt, daß es unter Bildung eines Zwischenraums parallel zur Längsausdehnung der Spule 17,18 verläuft. Das Joch 20 ist als gebogenes Blech ausgeführt, das an dem von der Verbindung zum Kern 1 abgewandten Ende eine Stirnfläche 25 aufweist, die mit dem Flansch 24 des Spulenkörpers 17 angenähert fluchtet. In dem vorbezeichneten Zwischenraum ist der scheibenförmige Dauermagnet 21 mit einer ersten 27 und einer zweiten Polfläche 28 sowie das Flußblech 22 untergebracht, wobei an der ersten Polfläche 27 das Joch 20 mit seiner der Spule 17,18 zugewandten Fläche und an der zweiten Polfläche 28 das Flußblech 22 anliegt. Der Dauermagnet 21 bildet mit dem Joch 20 und dem Flußblech 22 als Polschuhe ein hufeisenförmiges Magnetsystem, dessen durch das Flußblech 22 gebildeter Schenkel an seinem Ende eine Randfläche 29 aufweist. Die Halterung des Jochs 20, des Dauermagneten 21 und des Flußblechs 22 erfolgt in einem Kunststoffträger 39.

Das am Flansch 24 des Spulenkörpers 17 vorstehende Ende des Kerns 19 ist kegelförmig erweitert, wodurch eine vergrößerte Anlagefläche 30 zur Anlage eines Klappankers 31 (FIG 4) geschaffen ist. Vorteilhafterweise läßt sich als Kern 19 mit an einem Ende vergrößerter Anlagefläche 30 ein Niet verwenden. Der Klappanker 31 weist einen plattenförmigen Bereich 32 mit einer Anlagefläche 33 auf, an den sich ein mit dem Kontaktschieber 14 in Eingriff stehender Steg 34 anschließt (siehe FIG 4). Der Klappanker 31 ist mit einer ersten Prägung 35 (siehe FIG 5) zur Anlage an der Randfläche 29 des Flußblechs 22 und mit einer zweiten Prägung 36 zur Anlage an der Stirnfläche 25 des Jochs 20 bei stromloser Spule 18 versehen, d.h. in der gemäß FIG 2 dargestellten AUS-Stellung des Schaltgeräts, in der der Klappanker 31 im wesentlichen durch die Magnetkraft des hufeisenförmigen Dauermagneten 20,21,22 gehalten ist. Der Klappanker 31 ist an den Schmalseiten im Bereich der ersten Prägung 35 mit Ausnehmungen 37 (siehe FIG 4) versehen.

An beiden Seiten der Randfläche 29 des Flußblechs 22 stehen Arme 38 (siehe FIG 6) vor, die in die Ausnehmungen 37 eingreifen und den Klappanker 31 seitlich abstützen.

Die Anlagefläche 30 am Kern 19 und die Randfläche 29 am Flußblech 22 fluchten vorzugsweise miteinander (siehe FIG 1). Die Stirnfläche 25 am Joch 20 zur Anlage des Klappanker 31 bei nicht stromdurchflossener Spule 18 ist gegenüber der gedachten Verbindungslinie zwischen der Anlagefläche 30 und der Randfläche 29 des Flußblechs 22 in Richtung der Spule 18 zurückversetzt.

Bei stromdurchflossener Spule 18, d.h. in EIN-Stellung des Schaltgeräts gemäß FIG 1, liegt der Klappanker 31 in Folge der Magnetkraft der Spule 18 mit seiner Anlagefläche 33 an der Anlagefläche 30 des Kerns 19 an und ist weiterhin oberhalb seiner Prägung 35 durch die Randfläche 29 des Flußblechs 22 gehalten. In dieser Stellung besteht zwischen der weiteren Prägung 36 des Klappankers 31 und der Stirnfläche 25 des Jochs 20 ein Zwischenraum. In die AUS-Stellung des Schaltgeräts gemäß FIG 2, in der der Klappanker 31 ausschließlich durch die Magnetkraft des Dauermagneten 20,21,22 gehalten wird, kippt der Klappanker 31 über die durch die Prägung 35 gebildete Kante, wobei die Anlageflächen 30,33 voneinander getrennt werden und sich der Klappanker 31 mit seiner durch die weitere Prägung 36 gebildeten schrägen Fläche an die Stirnfläche 25 des Jochs 20 anlegt. Der Klappanker 31 arbeitet hierbei als Umlenkhebel, der den Kontaktschieber 14 verschiebt.

Das beschriebene elektromagnetische Schaltgerät ist ein für die Leiterplattenmontage geeignetes Minischütz, dessen Antrieb durch einen Dauermagneten unterstützt ist. Neben der in FIG 1,2 gezeigten monostabilen Ausführung ist auch eine bistabile Ausführung möglich, bei der die beiden stabilen Schaltstellungen jeweils durch Umkehr des Spulenstromes realisierbar sind. Der Aufbau ist durch eine besonders günstige Lage des Dauermagneten im Eisenkreis gekennzeichnet, der zugleich auch eine kompakte Bauweise ermöglicht. Im Unterschied zu anderen bekannten Magnetsystemen kann bei der vorliegenden Halterung des Klappankers auf eine Ankerandruckfeder verzichtet werden.

## Patentansprüche

1. Elektromagnetisches Schaltgerät, umfassend eine Kontaktanordnung mit einem Kontaktschieber (14), einen Magnetantrieb (17,18,19,20,21,22,31), der einen Spulenkörper (17), wenigsten eine Spule (18) und einen mit dem Kontaktschieber (14) in Wirkverbindung stehenden Anker aufweist, und einen zur Verschiebung des Kontaktschiebers (14) um eine Lagerstelle schwenkbaren Umlenkhebel, **dadurch gekennzeichnet**, daß der Anker als Wippe (31) ausgeführt ist, die zur Verschiebung des Kontaktschiebers (14) dient und die den Kontaktschieber (14) im stromlosen Zustand mit Hilfe eines mit einem Dauermagneten (21) ausgestatteten Magnetsystems in der AUS-Stellung der Kontaktanordnung hält, und daß der Dauermagnet (21) derart im Kreis des magnetischen Hauptflusses des Magnetantriebs (17,18,19,20,21,22,31) angeordnet ist, daß er die Kraftwirkung des Magnetantriebs zum Lagewechsel des Ankers (31) in den EIN-Zustand des Schaltgeräts unterstützt.

2. Elektromagnetisches Schaltgerät nach Anspruch 1, **dadurch gekennzeichnet**, daß das mit dem Dauermagneten (21) ausgestattete Magnetsystem hufeisenförmig ausgeführt ist.

3. Elektromagnetisches Schaltgerät nach Anspruch 1 oder 2, **dadurch gekennzeichnet**, daß das hufeisenförmige Magnetsystem aus einem ersten Schenkel als Teil eines Jochs (20) und einem Flußblech (22) als zweitem Schenkel gebildet ist und der scheibenförmig ausgeführte Dauermagnet (21) mit seiner ersten Polfläche (27) an dem ersten Schenkel und mit seiner zweiten Polfläche (28) an dem Flußblech (22) anliegt.

4. Elektromagnetisches Schaltgerät nach einem der vorangehenden Ansprüche, **dadurch gekennzeichnet**, daß die Wippe (31) plan ausgebildet ist.

5. Elektromagnetisches Schaltgerät nach einem der vorangehenden Ansprüche, **dadurch gekennzeichnet**, daß die Lagerstelle zwei eine Wippkante bildende Anlageflächen (33,35) aufweist.

6. Elektromagnetisches Schaltgerät nach einem der vorangehenden Ansprüche, **dadurch gekennzeichnet**, daß der Anker (31) im stromlosen Zustand mit seiner Anlagefläche (35) an einer Stirnfläche (29) des Flußblechs (22) anliegt.

7. Elektromagnetisches Schaltgerät nach einem der vorangehenden Ansprüche, **dadurch gekennzeichnet**, daß der Anker (31) ein Plattenteil (32) mit der Anlagefläche (33) aufweist, an das sich ein mit dem Kontaktschieber (14) in Eingriff stehender Steg (34) anschließt, wobei das Plattenteil (31) mit einer die zweite Anlagefläche (35) bildenden Prägung versehen ist.

8. Elektromagnetisches Schaltgerät nach einem der vorangehenden Ansprüche, **dadurch gekennzeichnet**, daß das Plattenteil (31) im Bereich der Anlagefläche (35) mit seitlichen Ausnehmungen (37) versehen ist, in die an beiden Seiten der Stirnfläche (29) vorstehende Arme (38) eingreifen.

9. Elektromagnetisches Schaltgerät nach einem der vorangehenden Ansprüche, **dadurch gekennzeichnet**, daß im Spulenkörper (17) ein Kern (19) mit einer ersten Anlagefläche (30) zur Anlage des Ankers (31) zentrisch fest gelagert ist, und daß die erste Anlagefläche (30) und die Stirnfläche (29) gegenüber der dem Anker (31) zugewandten Stirnseite des Spulenkörpers (17) vorstehen und miteinander fluchten und daß eine Stirnfläche (25) am Joch (20) zur Anlage des Ankers (31) bei nicht stromdurchflossener Spule (18) gegenüber der gedachten Verbindungslinie zwischen der ersten Anlagefläche (30) und der Stirnfläche (29) des Flußblechs (22) in Richtung der Spule (18) zurückversetzt ist.

10. Elektromagnetisches Schaltgerät nach Anspruch 9, **dadurch gekennzeichnet**, daß als Kern ein Niet (19) vorgesehen ist.

## Claims

1. Electromagnetic switching device, comprising a contact arrangement with a contact slide (14), a solenoid actuator (17,18,19,20,21,22,31), which has a coil body (17), at least one coil (18) and an armature in operative connection with the contact slide (14), and comprising a shift lever which can be pivoted about a bearing for the displacement of the contact slide (14), characterized in that the armature is designed as a rocker (31) which is used for the displacement of the contact slide (14) and which keeps the contact slide (14) in the currentless state in the OFF-position of the contact arrangement with the aid of a magnetic system equipped with a permanent magnet (21), and in that the permanent magnet (21) is arranged in the circuit of the useful magnetic flux of the solenoid actuator (17,18,19,20,21,22,31) in such a way that it supports the force action of the solenoid actuator for the position change of the armature (31) into the ONstate of the switching device.

2. Electromagnetic switching device according to claim 1, characterized in that the magnetic system equipped with the permanent magnet (21) is designed in the shape of a horseshoe.

3. Electromagnetic switching device according to claim 1 or 2, characterized in that the magnetic system in the shape of a horseshoe is formed from a first limb as part of a yoke (20) and a flux plate (22) as the second limb, and the permanent magnet (21) designed in a disc shape abuts the first limb with its first pole face (27) and the flux plate (22) with its second pole face (28).

4. Electromagnetic switching device according to one of the preceding claims, characterized in that the rocker (31) is constructed to be flat.

5. Electromagnetic switching device according to one of the preceding claims, characterized in that the bearing has two contact surfaces (33, 35) which form a rocker edge.

6. Electromagnetic switching device according to one of the preceding claims, characterized in that the armature (31) in the currentless state abuts a front surface (29) of the flux plate (22) with its contact surface (35).

7. Electromagnetic switching device according to one of the preceding claims, characterized in that the armature (31) has a plate part (32) with the contact surface (33), to which plate part a bar (34) which is in engagement with the contact slide (14) is connected, with the plate part (31) being provided with a stamped part which forms the second contact surface (35).

8. Electromagnetic switching device according to one of the preceding claims, characterized in that the plate part (31) in the region of the contact surface (35) is provided with lateral recesses (37) into which arms (38) which project at both sides of the front surface (29) engage.

9. Electromagnetic switching device according to one of the preceding claims, characterized in that in the coil body (17) a core (19) with a first contact surface (30) for the contact of the armature (31) is firmly mounted centrally, and in that the first contact surface (30) and the front surface (29) project opposite the front side of the coil body (17) which faces the armature (31) and are in alignment with each other, and in that a front surface (25) on the yoke (20), for the contact of the armature (31) when the coil (18) does not have current flow through it, is set back in the direction of the coil (18) compared with the intended connection line between the first contact surface (30) and the front surface (29) of the flux plate (22).

10. Electromagnetic switching device according to claim 9, characterized in that a rivet (19) is provided as core.

## Revendications

1. Appareil de coupure électromagnétique, comprenant un dispositif de contact comportant un curseur (14) de contact un dispositif (17,18,19,20,21,22,31) d'entraînement magnétique, qui comporte une armature (17) de bobine, au moins une bobine (18) et un induit en liaison active avec le curseur (14) de contact, et un levier de renvoi servant à déplacer le curseur (14) de contact et basculant par rapport à un point d'appui, caractérisé en ce que l'induit est réalisé en bascule (31), qui sert à déplacer le curseur (14) de contact et qui, lorsqu'il n'y a pas de courant, maintient, à l'aide d'un système magnétique muni d'un aimant (21) permanent, le curseur (14) de contact en la position d'ouverture du dispositif de contact, et en ce que l'aimant (21) permanent est monté dans le circuit du flux magnétique principal du dispositif (17,18,19,20,21,22,31) d'entraînement magnétique de manière à supporter l'action de force du dispositif d'entraînement magnétique pour le changement de position de l'induit (31) à l'état fermé de l'appareil de coupure.

2. Appareil de coupure électromagnétique suivant la revendication 1, caractérisé en ce que le système magnétique muni de l'aimant (21) permanent est réalisé en forme de fer à cheval.

3. Appareil de coupure électromagnétique suivant la revendication 1 ou 2, caractérisé en ce que le système magnétique en forme de fer à cheval est formé par une première branche servant de partie d'une culasse (20) et par une tôle (22) de flux servant de deuxième branche et en ce que l'aimant (21) permanent réalisé en forme de disque vient en contact avec la première branche par sa première surface (27) polaire et avec la tôle (22) de flux par sa deuxième surface (28) polaire.

4. Appareil de coupure électromagnétique suivant l'une des revendications précédentes, caractérisé en ce que la bascule (31) est réalisée de manière plane.

5. Appareil de coupure électromagnétique suivant l'une des revendications précédentes, caractérisé en ce que le point d'appui comporte deux surfaces (33,35) de contact formant une arête de basculement.

6. Appareil électromagnétique suivant l'une des revendications précédentes, caractérisé en ce que l'induit (31) est, lorsqu'il ne passe pas de courant, en contact par sa surface (35) de contact avec une surface (29) frontale de la tôle (22) de flux.

7. Appareil de coupure électromagnétique suivant l'une des revendications précédentes, caractérisé en ce que l'induit (31) comporte une pièce (32) en forme de plaquette qui comprend la surface (33) de contact et à laquelle fait suite une barrette (34) qui est en prise avec le curseur (14) de contact, la pièce (31) en forme de plaquette étant munie d'une empreinte formant la deuxième surface (35) de contact.

8. Appareil de coupure électromagnétique suivant l'une des revendications précédentes, caractérisé en ce que la pièce (31) en forme de plaquette est munie dans la zone de la surface (35) de contact d'évidements (37) latéraux, dans lesquels rentrent des bras (38) faisant saillie de part et d'autre de la surface (29) frontale.

9. Appareil de coupure électromagnétique suivant l'une des revendications précédentes, caractérisé en ce qu'il est monté fixe de manière centrale dans l'armature (17) de bobine un noyau (19) comportant une première surface (30) de contact pour le contact de l'induit (31), et en ce que la première surface (30) de contact et la surface (29) frontale sont en saillie par rapport à la face frontale de l'armature (17) de bobine tournée vers l'induit (31) et sont alignées l'une sur l'autre et en ce qu'une surface (25) frontale ménagée sur la culasse (20) et servant au contact de l'induit (31) lorsqu'il ne passe pas de courant dans la bobine (18) est, par rapport à la ligne de liaison imaginaire entre la première surface (30) de contact et la surface (29) frontale de la tôle (22) de flux, décalée en arrière dans la direction de la bobine (18).

10. Appareil de coupure électromagnétique suivant la revendication 9. caractérisé en ce qu'il est prévu un rivet (19) comme noyau.
